# EUROPÄISCHE PATENTSCHRIFT

(11) **EP 0 575 468 B1**
(45) Veröffentlichungstag und Bekanntmachung des Hinweises auf die Patenterteilung: **04.01.1995**
(21) Anmeldenummer: 92907560.4
(22) Anmeldetag: 17.03.1992
(51) Int. Cl.: B65D 71/00, B65D 71/70

(54) **VORRICHTUNG ZUR BILDUNG EINES KONSERVENSTAPELS**
DEVICE FOR BUILDING A STACK OF PRESERVES
DISPOSITIF POUR CONSTITUER UNE PILE DE B0ITES DE CONSERVE

(30) Priorität: 18.03.1991 AT 597/91
(43) Veröffentlichungstag der Anmeldung: 29.12.1993
(73) Patentinhaber: ROTHAUER, Hans-Peter, 4810 Gmunden (AT); LAHNINGER, Josef, A-4810 Gmunden (AT)
(72) Erfinder: ROTHAUER, Hans-Peter, 4810 Gmunden (AT); LAHNINGER, Josef, A-4810 Gmunden (AT)
(74) Vertreter: Hübscher, Helmut, Dipl.-Ing.
(86) Internationale Anmeldenummer: AT9200034
(87) Internationale Veröffentlichungsnummer: WO9216430

(56) Entgegenhaltungen:
- FR-A- 1 292 374
- GB-A- 2 013 615
- US-A- 3 765 539
- US-A- 4 565 401

## Beschreibung

Die Erfindung bezieht sich auf eine Vorrichtung zur Bildung eines Konservenstapels, bestehend aus mit einer Gruppe nebeneinandergestellter Konserven bestückten Tragplatten, die auf ihrer Oberseite Zentrierungen für die untere Stirnseite der Konserven und zur Bildung eines Konservenstapels auf ihrer Unterseite Zentrierungen für die obere Stirnseite der Konserven aufweisen.

Getränke und andere Konservendosen, aber auch Glaskonserven werden in selbsttragenden Behältern oder in schachtelartigen Aufnahmeböden verpackt, was für den Transport und die Lagerung solcher Güter Schwierigkeiten mit sich bringt. Die Verpackung in selbsttragenden Behältern erfordert nicht nur vergleichsweise aufwendige Aufnahmebehälter, sondern ist auch mit dem Nachteil verbunden, daß das Lagervolumen der leeren Aufnahmebehälter dem der vollen entspricht. Durch den Einsatz schachtelartiger Aufnahmeböden, in denen die Konserven beispielsweise mit hilfe von Schrumpffolien festgehalten werden, kann dieser Nachteil zwar vermieden werden, doch ergeben sich Schwierigkeiten beim Stapeln der einzelnen Lagerungseinheiten übereinander, weil eine Seitenverlagerung der gestapelten Lagerungseinheiten kaum verhindert werden kann. Ein diesen gebräuchlichen Verpackungsmöglichkeiten gemeinsamer Nachteil ist, daß Einzelstapel übereinanderliegender Lagerungseinheiten nicht zu einem stabilen Gesamtstapel verbunden werden können, so daß insbesondere beim Transport der in solcher Art und Weise verpackten Konserven die Gefahr besteht, daß einzelne Lagerungseinheiten gegeneinander verrutschen und dadurch die Konserven beschädigt werden. Dies gilt auch für Tragplatten, die auf ihrer Oberseite Zentrierungen zum lagegesicherten Abstellen von beispielsweise Bierdosen aufweisen (GB-A-2 013 615), wobei durch eine geschickte Anordnung der Zentrierungen auf einer Tragplatte die Aufnahme von Bierdosen mit unterschiedlichem Durchmesser ermöglicht werden. Nachteilig bei diesen Tragplatten ist außerdem, daß sie zur Handhabung der auf ihnen abgestellten Dosen keinen Traggriff aufweisen. Wird ein solcher Traggriff vorgesehen (CH-A-21 785), so entfällt jede Stapelmöglichkeit.

Zur Bildung von Flaschenstapeln ist es darüber hinaus bekannt (FR-B-2 450 753), sich über die Grundfläche des Stapels erstreckende Tragplatten vorzusehen, die auf ihrer Oberseite Zentrierungen für den Flaschenfuß und auf ihrer Unterseite Zentrierungen für den Flaschenhals aufweisen, so daß auf eine in eine solche Tragplatte eingesetzte Flaschenlage eine weitere Tragplatte aufgesetzt werden kann, auf die eine weitere Flaschenlage abgesetzt wird, um auf diese Art lagenweise einen Flaschenstapel aufzubauen. Mit diesen Tragplatten können zwar stabile Flaschenstapel unter einer vorteilhaften Ausnützung des jeweiligen Platzangebotes aufgebaut werden, doch ergeben sich Schwierigkeiten bei der Handhabung der Flaschen nach dem Abbau des Stapels, weil die sich vorzugsweise über eine Palette erstreckenden Tragplatten keine einfach handhabbaren Verpackungseinheiten für mehrere Flaschen bilden. Die gleichen Vor- und Nachteile treten auch bei einer anderen vergleichbaren Tragplatte auf ( US-A-3 765 539), die auf der Ober- und Unterseite Aufnahmezentrierungen für unterschiedlich große Garnspulen aufweist, so daß durch ein Übereinandersetzen von solchen mit Garnspulen bestückten Tragplatten wiederum ein Stapel gebildet werden kann.

Der Erfindung liegt somit die Aufgabe zugrunde, eine Vorrichtung zur Bildung eines Konservenstapels der eingangs geschilderten Art mit einfachen Mitteln so zu verbessern, daß sowohl den Anforderungen hinsichtlich einer stabilen Stapelbildung als auch bezüglich einfach handhabbarer Lagerungseinheiten entsprochen werden kann.

Die Erfindung löst die gestellte Aufgabe dadurch, daß jede Tragplatte wenigstens eine Anschlußkupplung für einen mit wenigstens einem Niederhalter für die Konserven versehenen Traggriff aufweist, so daß jede eine Tragplatte bestückende Konservengruppe eine handhabbare Verpackungseinheit bildet, und daß zur Bildung des Konservenstapels mit einer sich über mehrere Tragplatten erstreckenden Grundfläche die zwischen den einzelnen Stapellagen vorgesehenen Tragplatten gegenüber den Tragplatten der benachbarten Stapellagen zumindest gruppenweise versetzt angeordnet sind.

Die Anschlußkupplung für einen mit wenigstens einem Niederhalter für die Konserven versehenen Traggriff stellt für jede mit Konserven bestückte Tragplatte eine einfach handhabbare Verpackungseinheit sicher, weil der Niederhalter die Konserven in den Zentrierungen der Tragplatte festhält und eine Verlagerung der Konserven verhindert. Damit können in vorteilhafter Weise Verkaufspackungen für mehrere Konserven erhalten werden, ohne die Ausbildung stabiler Stapel mit einer sich über mehrere Tragplatten erstreckenden Grundfläche zu gefährden, weil die zwischen den einzelnen Stapellagen vorgesehenen Tragplatten gegenüber den Tragplatten der benachbarten Lagen zumindest gruppenweise versetzt angeordnet werden können. Durch eine solche Maßnahme wird erreicht, daß die auf eine Konservenlage aufgesetzten Tragplatten die Konserven in einer gegenüber den Tragplatten auf der Unterseite der Konservenlage unterschiedlichen Auswahl zu Gruppen zusammenfassen, so daß eine Unterteilung des Gesamtstapels in Einzelstapel unterbunden wird, obwohl die Konserven axial übereinander angeordnet sind. Besonders vorteilhafte Stapelverhältnisse ergeben sich, wenn die die Konserven in parallelen Längsreihen aufnehmenden Tragplatten innerhalb einer Lage und gegenüber den Tragplatten benachbarter Tragplattenlagen gegeneinander zumindest gruppenweise rechtwinkelig versetzt angeordnet sind, weil in diesem Fall nicht nur eine reihenweise Versetzung der Tragplatten benachbarter Lagen erzielt wird, sondern eine entsprechende Versetzung über die Grundfläche des Stapels.

Die Zentrierungen auf den Tragplatten können auf eine einzige Konservenform und -größe abgestellt sein. Die Einsatzmöglichkeiten der Tragplatten werden aber erheblich erweitert, wenn die Tragplatten Zentrierungen für wenigstens zwei Gruppen von Konserven unterschiedlicher Größe aufweisen. Die Ausbildung der Zentrierungen spielt in diesem Zusammenhang eine untergeordnete Rolle, wenn eine verschiebefeste Halterung der Konserven auf den Tragplatten gewährleistet wird. Besonders einfache Konstruktionsverhältnisse ergeben sich allerdings, wenn die Zentrierungen aus Aufnahmenuten für einen axial vorstehenden Stirnrand der Konserven bestehen, weil in diesem Fall Zentrierungen für sehr unterschiedliche Konservengrößen auf einer Tragplatte vorgesehen sein können. Außerdem bieten diese Aufnahmenuten eine vorteilhafte Möglichkeit, beschädigte Konserven zu erkennen, die zufolge einer Verformung des vorstehenden Stirnrandes nicht in die Aufnahmenuten passen.

Als Niederhalter für die Konserven einer eine Verkaufseinheit darstellenden Tragplatte eignen sich beispielsweise federnd an dem Traggriff abgestützte Druckstücke. Besonders stabile Verpackungseinheiten ergeben sich allerdings, wenn der Niederhalter aus einer Tragplatte besteht, die ja auf ihrer Unterseite Zentrierungen für die obere Stirnseite der Konserven bildet.

Die Stapelbarkeit der Tragplatten selbst kann in einfacher Weise dadurch verbessert werden, daß jede Tragplatte wenigstens einen Zentrieransatz und wenigstens eine diesen Zentrieransatz in Richtung der Plattendicke gegenüberliegende Zentrieraufnahme für einen solchen Zentrieransatz aufweisen, so daß beim Übereinanderlegen der Tragplatten jeweils die Zentrieransätze in die Zentrieraufnahmen der anschließenden Platten eingreifen und die Tragplatten zu einem stabilen Stapel verbinden.

Um den Traggriff über die Anschlußkupplung in einfacher Weise mit den Tragplatten verbinden zu können, kann die Anschlußkupplung als Steckkupplung mit wenigstens einer am Traggriff angeordneten Traghülse ausgebildet sein, die die Tragplatte in einer hinterschnittenen Kupplungsausnehmung durchsetzt und eine die Hinterschneidung der Kupplungsausnehmung hintergreifende, lösbare Sperre aufweist. Da die Konserven im allgemeinen kreiszylindrisch ausgebildet sind, ergeben sich zwischen den Zentierungen für die Konserven in den Tragplatten von oben zugängliche Zwickelbereiche, durch die die Traghülse eines Traggriffs zwischen den Konserven in die hinterschnittene Kupplungsausnehmung eingeführt und in dieser Ausnehmung verriegelt werden kann, was eine einfache Handhabung sicherstellt. Zum Abnehmen des Traggriffes braucht lediglich die Sperre gelöst zu werden, um die Traghülse aus der Kupplungsausnehmung herauszuziehen. Die Sperre kann dabei in unterschiedlicher Weise ausgebildet sein, beispielsweise als Spreizdorn, der mit der als Spreizhülse ausgebildeten Traghülse zusammenwirkt. Eine andere Möglichkeit besteht darin, eine drehbare Sperrnocke als Sperre vorzusehen. In beiden Fällen kann die Betätigung der Sperre durch die Hülse vom Traggriff her erfolgen, wenn die Traghülse einen entsprechenden Spreizdorn oder eine Stellwelle aufnimmt.

Die Ausbildung der Anshlußkupplung für den Traggriff als Steckkupplung bietet darüber hinaus die vorteilhafte Möglichkeit, leere, zu einem Stapel zusammengefaßte Tragplatten miteinander zu verbinden, wenn die Traghülse des Traggriffes die fluchtenden Kupplungsausnehmungen der Tragplatten des Stapels durchsetzt und mit der untersten Tragplatte verriegelt wird. Die gestapelten Tragplatten werden zwischen der untersten Tragplatte und dem Niederhalter festgehalten. Mit einem Traggriff mit zwei Traghülsen können auch zwei Tragplattenstapel miteinander verbunden werden, wobei sich stabile Tragplattenstapel über größere Grundflächen ergeben.

In der Zeichnung ist der Erfindungsgegenstand beispielsweise dargestellt. Es zeigen
- Fig. 1: einen Teil einer erfindungsgemäßen Vorrichtung zur Lagerung von Konserven in einer schematischen Draufsicht,
- Fig. 2: diesen Teil der Vorrichtung in einem Schnitt nach der Linie II-II der Fig. 1,
- Fig. 3: einen Teil einer Konstruktionsvariante einer erfindungsgemäßen Vorrichtung in einem Längsschnitt,
- Fig. 4: den Teil der Vorrichtung nach der Fig. 3 in einem Schnitt nach der Linie IV-IV der Fig. 3 in einem kleineren Maßstab,
- Fig. 5: eine Anschlußkupplung für einen Traggriff in einem Axialschnitt in einem größeren Maßstab,
- Fig. 6: einen Stapel aus mehreren Tragplatten in einem schematischen Schnitt,
- Fig. 7: einen eine Vielzahl von Tragplatten ausweisenden Konservenstapel in einem schematischen Vertikalschnitt und
- Fig. 8: einen Schnitt nach der Linie VIII-VIII der Fig. 7 in einem kleineren Maßstab.

Die gemäß den Fig. 1 und 2 teilweise dargestellte Vorrichtung weist zwei übereinstimmende Tragplatten 1 zur Aufnahme nebeneinandergestellter Konserven 2 auf, die in der Fig. 2 strichpunktiert angedeutet sind. Wesentlich für die Halterung der Konserven 2 sind auf den Tragplatten 1 vorgesehene Zentrierungen 3, die durch Zentrieransätze oder Zentrierausnehmungen gebildet werden können. Da Konserven häufig einen axial vorragenden Stirnrand bilden, ergeben sich besonders günstige Zentrierungsverhältnisse, wenn die Zentrierungen 3 aus Aufnahmenuten 4 für diese Stirnränder bestehen. Gemaß dem dargestellten Ausführungsbeispiel sollen kreiszylindrische Dosen gelagert werden, so daß sich als Zentrierungen Kreisnuten ergeben, die auf der Ober- und Unterseite der Tragplatten einander gegenüberliegend angeordnet sind, wobei die Zentrierungen 3 auf der Oberseite der Tragplatten 1 die untere Stirnseite der Konserven 2 aufnehmen. Auf die in dieser Weise in die untere Tragplatte 1 eingesetzten Konserven 2 wird dann eine weitere Tragplatte aufgesetzt werden, wobei die oberen Stirnseiten der Konserven 2 in die Zentrierungen 3 auf der Unterseite der oberen Tragplatten 1 eingreifen. Damit eröffnet sich die vorteilhafte Möglichkeit, auf der ersten Konservenlage eine weitere Konservenlage aufzubauen und die einzelnen Konservenlagen gegeneinander verschiebefest abzustützen.

Wie insbesondere die Fig. 1 erkennen läßt, weisen die Tragplatten nicht nur Zentrierungen für eine einzige Konservengröße auf, sondern für vier unterschiedliche Konservendurchmesser. Die Anordnung ist dabei so getroffen, daß sich zwei parallele Dosenreihen ergeben, die für die beiden größeren Konservendurchmesser jeweils drei Dosen und für die beiden kleineren Konservendurchmesser jeweils vier Dosen umfassen. Die Tragplatten 1 können daher zur Lagerung von vier unterschiedlichen Konservengrößen eingesetzt werden.

Die Erfindung ist selbstverständlich nicht auf den Einsatz von Tragplatten zum Aufnehmen zylindrischer Konserven beschränkt. Weisen die Konserven im Bereich ihrer unteren und oberen Stirnseite eine unterschiedliche Form bzw. Größe auf, so müssen die Zentrierungen der Tragplatten auf der Tragplattenober- und -unterseite entsprechend unterschiedlich ausgebildet sein, um in Jede Tragplatte solche Konserven einsetzen und auf die in dieser Weise zusammengefaßte Konservengruppe eine weitere Tragplatte aufsetzen zu können.

Damit die durch eine Tragplatte 1 bestimmte Konservengruppe eine vorteilhaft handhabbare Verpackungseinheit bildet, weisen die Tragplatten 1 eine Anschlußkupplung 5 für einen Traggriff 6 auf, wie dies in den Fig. 3 bis 5 dargestellt ist. An dem Traggriff 6 stützt sich ein Niederhalter 7 für die Konserven 2 ab, so daß die in Zentrierungen 3 der Tragplatte 1 eingesetzten Konserven 2 zwischen der Tragplatte 1 und dem Niederhalter 7 verschiebefst gehalten werden. Die Niederhalter 7 gemäß dem Ausführungsbeispiel können aber auch durch eine Tragplatte 1 ersetzt werden, was besonders vorteilhafte Halterungsbedingungen mit sich bringt.

Die Anschlußkupplung 5 für den Traggriff 6 kann konstruktiv unterschiedlich ausgebildet sein. Um eine einfache Handhabung zu sichern, ist die Anschlußkupplung 5 gemäß dem Ausführungsbeispiel als Steckkupplung mit einer geschlitzten Spreizhülse 8 ausgebildet, die von oben in eine hinterschnittene Kupplungsausnehmung 9 in der Tragplatte 1 eingeführt und dann mit Hilfe eines gegenüber der Spreizhülse 8 axial verstellbaren Spreizdornes 10 aufgespreizt werden kann, wie dies in der Fig. 5 näher dargestellt ist. Da die den je eine Spreizhülse 8 tragenden Niederhalter 7 über Druckfedern 11 an dem mit den Spreizdornen 10 verbundenen Traggriff abgestützt sind, stellt sich beim Loslassen des Traggriffes 6 zufolge der Federkraft selbsttätig eine formschlüssige Verbindung zwischen dem Traggriff und der Tragplatte ein.

Die Kupplungsausnehmungen 9 der Tragplatten 1 können vorteilhaft als Zentrieraufnahmen für auf der Oberseite der Tragplatten 1 vorgesehene Zentrieransätze 12 dienen. Mit dieser Maßnahme wird es in einfacher Weise möglich, mehrere Tragplatten 1 zu einem verschiebefesten Stapel übereinander zu lagern, wie dies in der Fig. 6 angedeutet ist. Der Zentrieransatz 12 auf der Oberseite jeder Tragplatte 1 greift dabei formschlüssig in die Kupplungsausnehmung 9 auf der Unterseite der jeweils darüberliegenden Tragplatten 1 ein, so daß eine gegenseitige Seitenverlagerung der einzelnen Tragplatten ausgeschlossen ist.

In den Fig. 7 und 8 ist eine von mehreren Möglichkeiten dargestellt, aus einer Vielzahl von Konserven 2 einen stabilen Konservenstapel mit Hilfe der Tragplatten 1 herzustellen. Zu diesem Zweck wird zunächst eine zum Transport des Konservenstapels dienende Palette 13 mit Tragplatten 1 belegt, in die Konserven 2 für die erste Stapellage 14 eingesetzt werden. Die Anordnung der Tragplatten 1 auf der Palette 13 wird dabei so getroffen, daß sich eine weitgehend gleichmäßige Konservenverteilung in Längs- und Querreihen ergibt. Dies ist erforderlich, um auf diese erste Konservenlage 14 Tragplatten 1a aufsetzen zu können, die zwar mit den Tragplatten 1 übereinstimmen, gegenüber den Tragplatten 1 jedoch versetzt angeordnet sind, und zwar nicht nur in Richtung der sich ergebenden Tragplattenreihen, sondern auch um 90° winkelversetzt, wie dies insbesondere der Fig. 8 entnommen werden kann. Damit können über die Palettenlänge bzw. -breite durchlaufende Fugen innerhalb des Konservenstapels vermieden werden, was eine wesentliche Voraussetzung für einen stabilen Stapelaufbau darstellt. In diesem Zusammenhang ist zu beachten, daß sowohl die Tragplatten 1a gegenüber den Tragplatten 1 als auch die Tragplatten 1a bzw. die Tragplatten 1 untereinander gruppenweise winkelversetzt vorgesehen sind, so daß selbst innerhalb einer Lage von Tragplatten 1 bzw. 1a keine über die Palettenbreite bzw. -länge durchlaufenden Fugen zwischen den Tragplatten gebildet werden.

Auf die Tragplatten 1a wird dann eine weitere Konservenlage 15 aufgesetzt, die wiederum eine Lage von Tragplatten 1 aufnimmt, um eine weitere Konservenlage 16 aufzubauen, die nach oben durch Tragplatten 1a abgeschlossen wird. Nach dem Erreichen der gewünschten Stapelhöhe kann der Konservenstapel mit der Palette 13 über Spannbänder od. dgl. verbunden werden. Diese Konservenstapel sind unanfällig gegen Erschütterungen und Stoßbelastungen und eignen sich daher insbesondere für den Transport Von Konserven in Fahrzeugen. Die Konservenstapel können aber auch als Ganzes für die gruppenweise Entnahme der Konserven gelagert werden, weil jede durch eine Tragplatte bestimmte Konservengruppe über die Tragplatte beispielsweise mit Hilfe eines Traggriffes 6 dem Stapel entnommen werden kann.

Bei der Stapelung von Konserven 2, die über den Längsrand der Tragplatten 1, 1a vorragen, wie dies beispielsweise in den Fig. 7 und 8 dargestellt ist, müssen die Tragplatten einen entsprechenden Abstand voneinander aufweisen. Die Einhaltung dieses Abstandes ist mit Ausnahme der untersten Lage der Tragplatten einfach, weil sich dieser Abstand durch die Konserven, auf die die Tragplatten aufgesetzt werden, von selbst ergibt. Damit auch die unterste Lage der Tragplatten in dem erforderlichen gegenseitigen Abstand auf der Palette 13 ohne umständliche Meßvorgänge aufgelegt werden können, kann eine sich über die Stapelgrundfläche erstreckende Grundpatte vorgesehen sein, die mit entsprechenden Abstandhaltern versehen ist oder Aufnahmen für die Tragplatten in entsprechenden Abständen aufweist. Im einfachsten Fall kann der Abstand zwischen den Tragplatten durch zwischengelegte Abstandhalter festgelegt werden.

Wie aus den Fig. 4 bis 6 wohl unmittelbar ersichtlich ist, können die Handgriffe 6 auch zum Verbinden der zu einem Stapel aufeinandergelegten Tragplatten 1 herangezogen werden. Zu diesem Zweck brauchen die Hülsen 8 der Traggriffe 6 lediglich durch die fluchtenden Kupplungsausnehmungen 9 der Tragplatten hindurchgesteckt und mit den jeweils untersten Tragplatten verriegelt zu werden. Durch die Verwendung mehrerer Traggriffe und eine Versetzung der Tragplattenstapel lassen sich somit stabile Stapel errichten, die sich über eine große Grundfläche erstrecken.

## Patentansprüche

1. Vorrichtung zur Bildung eines Konservenstapels, bestehend aus mit einer Gruppe nebeneinandergestellter Konserven (2) bestückten Tragplatten (1, 1a), die auf ihrer Oberseite Zentrierungen (3) für die untere Stirnseite der Konserven (2) und zur Bildung eines Konservenstapels auf ihrer Unterseite Zentrierungen (3) für die obere Stirnseite der Konserven (2) aufweisen, dadurch gekennzeichnet, daß jede Tragplatte (1, 1a) wenigstens eine Anschlußkupplung (5) für einen mit wenigstens einem Niederhalter (7) für die Konserven (2) versehenen Traggriff (6) aufweist, so daß jede eine Tragplatte (1, 1a) bestückende Konservengruppe eine handhabbare Verpackungseinheit bildet, und daß zur Bildung des Konservenstapels mit einer sich über mehrere Tragplatten (1) erstreckenden Grundfläche die zwischen den einzelnen Stapellagen vorgesehenen Tragplatten (1, 1a) gegenüber den Tragplatten (1a bzw. 1) der benachbarten Stapellagen zumindest gruppenweise versetzt angeordnet sind.

2. Vorrichtung nach Anspruch 1, dadurch gekennzeichnet, daß die Tragplatten (1, 1a) Zentrierungen (3) für wenigstens zwei Gruppen von Konserven (2) unterschiedlicher Größe bzw. Form aufweisen.

3. Vorrichtung nach Anspruch 1 oder 2, dadurch gekennzeichnet, daß die Zentrierungen (3) aus Aufnahmenuten (4) für einen axial vorstehenden Stirnrand der Konserven (2) bestehen.

4. Vorrichtung nach einem der Ansprüche 1 bis 3, dadurch gekennzeichnet, daß der dem Traggriff (6) zugeordnete Niederhalter aus einer Tragplatte (1) besteht.

5. Vorrichtung nach einem der Ansprüche 1 bis 4, dadurch gekennzeichnet, daß die die Konserven (2) in parallelen Längsreihen aufnehmenden Tragplatten (1 bzw. 1a) innerhalb einer Stapellage und gegenüber den Tragplatten (1a bzw. 1) benachbarter Tragplattenlagen gegeneinander zumindest gruppenweise rechtwinkelig versetzt angeordnet sind.

6. Vorrichtung nach einem der Ansprüche 1 bis 5, dadurch gekennzeichnet, daß die Tragplatten (1, 1a) wenigstens einen Zentrieransatz (12) und wenigstens eine diesem Zentrieransatz (12) in Richtung der Plattendicke gegenüberliegende Zentrieraufnahme (9) für einen solchen Zentrieransatz (12) aufweisen.

7. Vorrichtung nach einem der Ansprüche 1 bis 6, dadurch gekennzeichnet, daß die Anschlußkupplung (5) für den Traggriff (6) als Steckkupplung mit wenigstens einer am Traggriff (6) angeordneten Traghülse (8) ausgebildet ist, die die Tragplatte (1) in einer hinterschnittenen Kupplungsausnehmung (9) durchsetzt und eine die Hinterschneidung der Kupplungsausnehmung (9) hintergreifende, lösbare Sperre aufweist.

## Claims

1. A device for forming a stack of cans, consisting of carrier panels (1, 1a) carrying a group of adjacent cans (2) and having centring means (3) at the top for the bottom end face of the cans (2) and, for the purpose of forming a stack of cans, having centring means (3) on the bottom for the top end face of the cans (2), characterised in that each carrier panel (1, 1a) has at least one attachment coupling (5) for a carrying handle (6) provided with at least one hold-down means (7) for the cans (2), so that each group of cans carried by a carrier panel (1, 1a) forms a readily handled packing unit, and in that to form the stack of cans having a surface area extending over a plurality of carrier panels (1) the carrier panels (1, 1a) provided between the individual stack layers are staggered, at least in groups, relatively to the carrier panels (1a, 1) of the adjoining stack layers.

2. A device according to claim 1, characterised in that the carrier panels (1, 1a) have centring means (3) for at least two groups of cans (2) of different sizes or shapes.

3. A device according to claim 1 or 2, characterised in that the centring means (3) consist of receiving grooves (4) for an axially projecting end edge of the cans (2).

4. A device according to any one of claims 1 to 3, characterised in that the hold-down means associated with the carrying handle (6) consists of a carrier panel (1).

5. A device according to any one of claims 1 to 4, characterised in that the carrier panels (1, 1a) accommodating the cans (2) in parallel longitudinal rows are offset at right angles from one another at least in groups within a stack layer and relatively to the carrier panels (1a, 1) of adjoining carrier panel layers.

6. A device according to any one of claims 1 to 5, characterised in that the carrier panels (1, 1a) comprise at least one centring projection (12) and at least one recess (9) for such centring projection (12), said centring recess being situated opposite the centring projection (12) in the direction of the panel thickness.

7. A device according to any one of claims 1 to 6, characterised in that the attachment coupling (5) for the carrying handle (6) is formed as a plug-in coupling having at least one carrier sleeve (8) disposed on the carrying handle (6) and extending through the carrier panel (1) in an undercut coupling recess (9) and having a releasable lock engaging behind the undercut of the coupling recess (9).

## Revendications

1. Dispositif pour former une pile de conserves, composée de plaques-support (1, 1a), équipées d'un groupe de conserves (2), placées les unes à côté des autres et présentant sur leur face supérieure des centrages (3) pour la face frontale inférieure des conserves (2) et, pour former une pile de conserves, sur leur face inférieure, des centrages (3) destinés à la face frontale supérieure (2) des conserves,
caractérisé en ce que chaque plaque-support (1, 1a) présente au moins un couplage (5) de raccordement pour une poignée-support (6), pourvue au moins d'un dévêtisseur (7) pour les conserves (2), de sorte que chaque groupe de conserves garnissant une plaque-support (1, 1a) constitue une unité d'emballage manipulable et en ce que, pour former la pile de conserves avec une surface de base s'étendant sur plusieurs plaques-support (1), les plaques-support (1, 1a), prévues entre les différentes couches de l'empilage, sont décalées au moins par groupe par rapport aux plaques-support (1a, respectivement 1) des couches d'empilage voisines.

2. Dispositif selon la revendication 1, caractérisé en ce que les plaques-support (1, 1a) présentent des perçages (3) pour, au moins, deux groupes de conserves (2) de taille ou de forme différentes.

3. Dispositif selon la revendication 1 ou 2, caractérisé en ce que les centrages (3) sont composés de rainures de réception (4), destinées à recevoir un bord frontal, faisant saillie axialement, des conserves (2).

4. Dispositif selon l'une des revendications 1 à 3,
caractérisé en ce que le dévêtisseur associé à la poignée-support (6) est composé d'une plaque-support (1).

5. Dispositif selon l'une des revendications 1 à 4,
caractérisé en ce que les plaques-support (1, respectivement 1a), recevant les conserves (2) en rangées longitindinales parallèles, sont disposées décalées à angle droit au moins par groupe les unes par rapport aux autres, à l'intérieur d'une couche d'empilage et par rapport aux plaques-support (1a, respectivement 1) de couches de plaques-support voisines.

6. Dispositif selon l'une des revendications 1 à 5,
caractérisé en ce que les plaques-support (1, 1a) présentent au moins un appendice de centrage (12) et au moins un logement de centrage (9), placé en regard de l'un au moins de ces appendices de centrage (12) en direction de l'épaisseur de la plaque, pour recevoir un tel appendice (12) de centrage .

7. Dispositif selon l'une des revendications 1 à 6,
caractérisé en ce que le couplage (5) de raccordement de la poignée-support (2) est réalisé sous forme de couplage à enfichage, avec au moins une douille-support (8), disposée sur la poignée-support (6) et traversant la plaque-support (1) dans un évidement de couplage (9), pourvu d'une contre-dépouille, et présentant un verrouillage désolidarisable, saisissant par derrière la contre-dépouille de l'évidement (9) de couplage .
